# EUROPÄISCHE PATENTSCHRIFT

(11) **EP 4 083 317 B1**
(45) Veröffentlichungstag und Bekanntmachung des Hinweises auf die Patenterteilung: **24.06.2026**
(21) Anmeldenummer: 22153869.7
(22) Anmeldetag: 28.01.2022
(51) Int. Cl.: D21D 5/02

(54) **VERDUENNUNGSVERFAHREN FUER EINEN DRUCKSORTIERER**
DILUTION METHOD FOR A PRESSURE SORTER
PROCÉDÉ DE DILUTION POUR UNE TRIEUSE SOUS PRESSION

(30) Priorität: 30.04.2021 CN 202110482017
(43) Veröffentlichungstag der Anmeldung: 02.11.2022
(73) Patentinhaber: Andritz (China) Ltd., Foshan, Guangdong 528000 (CN)
(72) Erfinder: GSCHEIDER, Alexander, 8785 Hohentauern (AT)
(74) Vertreter: Tschinder, Thomas

(56) Entgegenhaltungen:
- WO-A1-03/104549
- DE-A1- 102004 039 712
- US-B2- 8 869 989

## Beschreibung

Die vorliegende Erfindung betrifft ein Verdünnungsverfahren für den Drucksortierer. Drucksortierer mit Rotoren und Siebkörben oder Siebblechen werden häufig zum Aussortieren der Verunreinigungen in Faserstoffsuspensionen verwendet. In einem solchen Sortierverfahren gibt es eine gewisse Eindickungswirkung auf der Sieboberfläche (z.B. bei Loch- oder Schlitzsiebkörben bzw. Loch- oder Schlitzsiebblechen) wegen einer gewissen Filterwirkung. Die am häufigsten verwendeten Siebe sind korbförmige Siebe, die von innen nach außen durchströmt werden (outflow principle). Das bedeutet, dass im Loch- oder Schlitzsiebkorb ein Rotor angeordnet ist, welcher von der Sieboberfläche beabstandet ist und diese kontinuierlich reinigt.

Am Markt sind die unterschiedlichsten Rotoren erhältlich. Jedoch zielen alle Rotoren auf die Erzeugung von Druck- und Saugpulsen auf der Sieboberfläche ab.

Die Eindickung erfolgt über die Höhe des Korbes. Normalerweise steigt die Konsistenz mit abnehmender Höhe (also näher zum Rejektauslass) an. Das Rejekt hat somit die höchste Konsistenz, während der Gutstoff die niedrigste Konsistenz hat. Dies wird gegenwärtig als ein unerwünschter Effekt angesehen, da nicht nur die Kapazität beschränkt wird, sondern die Leistung und der Energieverbrauch erhöht werden. Aufgrund der zunehmenden Konsistenz zum Rejektauslass hin können weniger Faserstoffe durch den Siebkorb hindurchfließen. Zudem erhöht sich der Energieverbrauch wegen der erhöhten Reibung.

Im Stand der Technik gibt es nun Maßnahmen zur Reduzierung obengenannter Eindickung. Dazu wird entweder Verdünnungswasser in die Rejektzone zugegeben, oder es wird Verdünnungswasser in bestimmten Bereichen direkt in den Sortierbereich zugegeben.

Die DE 10 2004 039 712 A1 offenbart einen Sortierer, bei dem eine Verdünnungsflüssigkeit in den Rejektstrom zugegeben wird, damit die Verstopfung einer Drosselstelle in der Rejektstromleitung verhindert wird.

Die WO 03/104549 A1 beschreibt einen Sortierer, bei dem Verdünnungswasser direkt im Bereich des Siebes ringförmig zudosiert wird.

Die US 8 869 989 B2 beschreibt einen Sortierer mit einem speziellen Rotor, der Öffnungen für die Suspension und Störleisten zur Erzeugung von Druckimpulsen aufweist.

Das Zugeben von Wasser in den Sortierbereich bedeutet üblicherweise einen komplizierten Aufbau. Die Zugabe von Wasser in die Rejektzone erfolgt in der Regel mit einer Verdünnungswassermenge im Umfang von 20% bis 40 % des Rejektstroms. Wenn die Menge des Verdünnungswassers mehr als 40% des Rejektstroms beträgt, wird normalerweise die Motorbelastung wegen der Beschränkung der Durchflussmenge im Sortierbereich erhöht, da das Verdünnungswasser in den Rejektraum zugegeben wird, der unter dem Sortierbereich (Siebkorb) angeordnet ist. Im obigen Fall reduziert die Verdünnung lediglich die Konsistenz im Rejektraum des Drucksortierers und nicht im Sortierbereich zwischen dem Rotor und dem Siebkorb. Mit anderen Worten, wenn das Verdünnungswasser zum Sortierbereich fließt, fällt es dem Verdünnungswasser wegen der hohen Konsistenz schwer, tiefer in den Sortierbereich einzudringen, um dort die Konsistenz zu reduzieren. Daher ist aus Stand der Technik bekannt, dass eine Zugabe von Wasser von mehr als 40% des Rejektstroms das Verdünnungswasser hauptsächlich die "Abkürzung" zum Rejektauslass nimmt. Das heißt, das Wasser fließt in den Rejektauslass, anstatt in den Sortierbereich. Zudem tendiert eine Vielzahl von Siebkörben zur Überlastung. Fig.2 zeigt eine weiteres Ausführungsbeispiel eines Drucksortierers, der eine Vorrichtung zum Zugeben von Verdünnungswasser aufweist. Dabei wird das Verdünnungswasser direkt in den Sortierbereich des Drucksortierers zugegeben, wobei die Gesamtmenge von Verdünnungswasser, die in den Sortierbereich des Drucksortierers zugegeben wird, 40% bis 70% des Rejektstroms beträgt. Wenn jedoch die Menge an Verdünnungswasser weiter erhöht wird, "schießt" es hauptsächlich direkt durch den Siebkorb und landet in der Gutstoffzone. Dadurch wird es nicht ausreichend genutzt, um die Konsistenz im Sortierbereich zu reduzieren. Außerdem ist diese Anordnung kompliziert und kostspielig.

Daher ist es notwendig, ein einfaches und kostengünstiges kontinuierliches Verdünnungsverfahren bereitzustellen, ohne den Sortierbetrieb dabei negativ zu beeinflussen.

In der vorliegenden Erfindung wird das Verdünnungswasser in die Rejektzone zugegeben, wie dies bereits üblich ist. Jedoch macht hier die Menge an zugegebenem Verdünnungswasser den großen Unterschied. Wie oben bereits beschrieben erschwert eine Verdünnungswassermenge von mehr als 40% des Rejektstroms den Sortierbetrieb. Die Leistung nimmt zu, Verstopfungen und eine Überlastung des Motors werden beobachtet. Nun hat jedoch der Anmelder in jüngsten Untersuchungen herausgefunden, dass wenn die Menge des Verdünnungswassers noch größer als die Menge des Rejektstroms ist, der Eindickungsfaktor weiterhin abnimmt und auch die Motorlast sinkt.

Hiermit wird ein Verdünnungsverfahren für einen Drucksortierer offenbart, welches die oben genannten technischen Problem löst. Der Drucksortierer umfasst einen Rotor, der im Sieb rotiert und in einem bestimmten Abstand vom Sieb angeordnet ist. Die zugeführten Faserstoffe werden dem Sortierbereich zugeführt, der durch den Abstand zwischen dem Rotor und dem Sieb gebildet wird. Ein Teil der zugeführten Stoffe geht durch das Sieb in die Gutstoffzone und bildet den Gutstoff. Die restlichen zugeführten Stoffe werden in einer Rejektzone als Rejektstrom abgeführt, wobei die Menge des Verdünnungswassers, das in den Rejektstrom zugegeben wird, 0,8 bis 3,5-fach, vorzugsweise 1,6 bis 2,2-fach größer als die Menge des Rejektstroms ist, abhängig von der Sortierstufe und dem zugeführten Material.

Auf diese Weise wird die Rejektrate reduziert. Das bedeutet, dass kleinere bzw. weniger Nachfolgestufen eingesetzt werden können, dies führt zu einem geringeren Energieverbrauch und zu einer Senkung der Investitionskosten. Außerdem wird die Konsistenz im Sortierbereich durch die große Menge von Verdünnungswasser gesenkt, wodurch das Verstopfungsrisiko verringert wird.

Die vorteilhafte Wirkung ist auch von der Rotorform abhängig. In einem bevorzugten Ausführungsbeispiel der vorliegenden Erfindung sind auf dem Rotor Struktur(en) zur Verbesserung der Verteilung des Verdünnungswassers im Sortierbereich vorgesehen. Es wurde festgestellt, dass Rippen auf der Vorder- und Rückseite der Flügel des Rotors die Verteilung des Verdünnungswassers im Sortierbereich verbessern können, sodass der Rotor selbst bei einer Rejektrate von unter 5% sehr stabil betrieben werden kann.
Fig.1 zeigt eine schematische Ansicht eines Querschnitts eines Drucksortierers, wobei das Verdünnungswasser in die Rejektzone zugegeben wird.
Fig.2 zeigt eine schematische Ansicht eines Querschnitts eines Drucksortierers, wobei das Verdünnungswasser in die Sortierzone mittels mehrerer spezifisch entwickelter Rohrleitungen zugegeben wird.
Fig.3A bis Fig.3C sind schematische Ansichten, die jeweils die Vorderseite und die Rückseite der Flügel mit den Rippen zeigen, sowie einen Rotor mit einer Vielzahl von Flügeln.

Die Figur 1 zeigt den Querschnitt des Drucksortierers 100, wobei das Verdünnungswasser D in die Rejektzone 20 des Drucksortierers 100 zugegeben wird, wie dies bereits bei bekannten Drucksortierern der Fall ist. Jedoch ist die Menge des Verdünnungswassers D, das mit Hilfe einer daran angepassten Vorrichtung zum Zugeben von Verdünnungswasser (nicht dargestellt) in den Rejektstrom zugegebenen wird, 0,8 bis 3,5-fach größer als die Menge des Rejektstroms.

Figur 1 zeigt einen Rotor 40, der im Sieb rotiert und vom Sieb 60 beabstandet ist. Die zugeführten Stoffe F werden dem Sortierbereich 10 zugeführt, der durch den Abstand zwischen dem Rotor 40 und dem Sieb 60 gebildet wird. Ein Teil der zugeführten Stoffe F geht durch das Sieb 60 in die Gutstoffzone 30 und bildet den Gutstoff A. Die restlichen zugeführten Stoffe F werden in der Rejektzone 20 als Rejektstrom R abgeführt.

In diesem Ausführungsbeispiel gemäß Figur 1 sind die in Figur 2 gezeigten Rohrleitungen zum Zugeben von Verdünnungswasser in den Sortierbereich ausgelassen. In Figur 2 wird das Verdünnungswasser auch dem Sortierbereich zugeführt. Mit den erfindungsgemäßen Vorrichtungen werden gleiche oder sogar bessere Sortierwirkungen und ein geringerer Energieverbrauch im Vergleich zu herkömmlichen Anlagen erzielt.

Aus Fig.1 und Fig.2 ist ersichtlich, dass eine Vielzahl von Flügeln auf dem Rotor 40 angeordnet wird, um die Strömungsbedingungen im Sortierbereich zu verbessern. Wie in den Figuren 3A bis 3C dargestellt ist, sind auf der Vorderseite und Rückseite der Flügel 70 des Rotors 40 Rippen 50 zur Verbesserung der Verteilung des Verdünnungswassers D im Sortierbereich angeordnet.

Die obige Beschreibung gibt die bevorzugten Ausführungsformen der vorliegenden Erfindung an, aber der Grundgedanke und Umfang der vorliegenden Erfindung sind nicht auf den vorliegenden offenbarten spezifischen Inhalt beschränkt. Der Fachmann auf dem vorliegenden Gebiet kann gemäß den Lehren der vorliegenden Erfindung die obigen Ausführungsformen wahlfrei kombinieren und weiterbilden, um mehr Ausführungsformen und Anwendungen im gemäß der vorliegenden Erfindung vorzunehmen

### BEZUGSZEICHENLISTE

- 10: Sortierbereich
- 20: Rejektzone
- 30: Gutstoffzone
- 40: Rotor
- 50: Rippe
- 60: Sieb
- 70: Flügel
- 100: Drucksortierer
- 200: Drucksortierer
- F: zugeführte Stoffe
- A: Gutstoff
- R: Rejekt
- D: Verdünnungswasser

## Patentansprüche

1. Verdünnungsverfahren für einen Drucksortierer (100, 200), der einen Rotor (40) umfasst, der innerhalb eines Siebes (60) rotiert und mit einem Abstand zum Sieb (60) angeordnet ist, wobei zugeführte Stoffe (F) in einen Sortierbereich (10) zugeführt werden, der durch den Abstand zwischen dem Rotor (40) und dem Sieb (60) gebildet wird, wobei ein Teil der zugeführten Stoffe (F) durch das Sieb (60) in eine Gutstoffzone (30) gelangt und den Gutstoff (A) bildet und die restlichen zugeführten Stoffe (F) in einer Rejektzone (20) als Rejektstrom (R) abgeführt werden, wobei das Verdünnungswasser (D) direkt in den Rejektstrom (R) zugegeben wird, **dadurch gekennzeichnet, dass** die Menge des in den Rejektstrom zugegebenen Verdünnungswassers (D) das 0,8 bis 3,5-fache der Menge des Rejektstroms (R) beträgt.

2. Verdünnungsverfahren für einen Drucksortierer (100, 200) nach Anspruch 1, **dadurch gekennzeichnet, dass** die Menge des in den Rejektstrom (R) zugegebenen Verdünnungswassers (D) das 1,6 bis 2,2-fache gegenüber der Menge des Rejektstroms (R) beträgt.

3. Verdünnungsverfahren für einen Drucksortierer (100, 200) nach Anspruch 1 oder 2, **dadurch gekennzeichnet, dass** auf dem Rotor (40) Strukturen vorgesehen sind, durch die die Verteilung von Verdünnungswasser (D) im Sortierbereich (10) verbessert wird.

4. Verdünnungsverfahren für einen Drucksortierer (100, 200) nach Anspruch 3, **dadurch gekennzeichnet, dass** der Rotor (40) Flügel (70) aufweist und dass Rippen (50) auf der Vorderseite und/oder der Rückseite der Flügel (70) vorgesehen sind, wodurch die Verteilung des Verdünnungswassers (D) im Sortierbereich (10) verbessert wird.

## Claims

1. Dilution method for a pressure screen (100, 200) comprising a rotor (40) rotating within a screen (60) and spaced from the screen (60), wherein fibrous material (F) are fed into a screening section (10) formed by the distance between the rotor (40) and the screen (60), wherein a portion of the supplied fibrous material (F) passes through the screen (60) into a accepts section (30) and forms the accepts (A) and the remaining supplied fibrous material (F) is discharged in a reject section (20) as a reject flow (R), wherein the dilution water (D) is added directly into the reject flow (R), **characterised in that** the amount of dilution water (D) added into the reject flow is 0.8 to 3.5 times the amount of the reject flow (R).

2. Dilution process for a pressure screen (100, 200) according to claim 1, **characterised in that** the amount of dilution water (D) added to the reject flow (R) is 1.6 to 2.2 times the amount of the reject flow (R).

3. Dilution method for a pressure screen (100, 200) according to claim 1 or 2, **characterised in that** structures are provided on the rotor (40) by means of which the distribution of dilution water (D) in the screening section (10) is improved.

4. Dilution method for a pressure screen (100, 200) according to claim 3, **characterised in that** the rotor (40) has blades (70) and **in that** ribs (50) are provided on the front side and/or the rear side of the blades (70), whereby the distribution of the dilution water (D) in the screening section (10) is improved.

## Revendications

1. Procédé de dilution pour un classeur sous pression (100, 200) comprenant un rotor (40) qui tourne à l'intérieur d'un tamis (60) et qui est disposé à l'écart du tamis (60), dans lequel une matière fibreuse (F) amenée est acheminée vers une zone de classage (10) qui est formée par l'espace entre le rotor (40) et le tamis (60), dans lequel une partie de la matière fibreuse (F) amenée traverse le tamis (60) pour rejoindre une zone de matière acceptable (30) et former la pâte acceptée (A), et le reste de la matière fibreuse (F) amenée est évacuée vers une zone de refus (20) sous forme d'un refus de classage (R), dans lequel l'eau de dilution (D) est ajoutée directement au refus de classage (R), **caractérisé en ce que** la quantité d'eau de dilution (D) ajoutée au refus de classage s'élève à 0,8 à 3,5 fois la quantité du refus de classage (R).

2. Procédé de dilution pour un classeur sous pression (100, 200) selon la revendication 1, **caractérisé en ce que** la quantité d'eau de dilution (D) ajoutée au refus de classage (R) s'élève à 1,6 à 2,2 fois par rapport à la quantité du refus de classage (R).

3. Procédé de dilution pour un classeur sous pression (100, 200) selon la revendication 1 ou 2, **caractérisé en ce que** des structures qui permettent d'améliorer la distribution de l'eau de dilution (D) dans la zone de classage (10) sont disposées sur le rotor (40).

4. Procédé de dilution pour un classeur sous pression (100, 200) selon la revendication 3, **caractérisé en ce que** le rotor (40) comporte des pales (70) et **en ce que** des nervures (50) sont disposées sur la face avant et/ou la face arrière des pales (70), ce qui permet d'améliorer la distribution de l'eau de dilution (D) dans la zone de classage (10).
